# EUROPÄISCHE PATENTSCHRIFT

(11) **EP 2 235 326 B1**
(45) Veröffentlichungstag und Bekanntmachung des Hinweises auf die Patenterteilung: **03.08.2011**
(21) Anmeldenummer: 08716241.8
(22) Anmeldetag: 05.03.2008
(51) Int. Cl.: E21F 13/00, E21F 13/08

(54) **VERFAHREN ZUR ABWICKLUNG VON TRANSPORTVORGÄNGEN IM UNTERTÄGIGEN BERGBAU**
METHOD FOR HANDLING TRANSPORT EVENTS IN UNDERGROUND MINING
PROCÉDÉ D'EXÉCUTION DE PROCESSUS DE TRANSPORT EN EXPLOITATION MINIÈRE SOUTERRAINE

(30) Priorität: 24.11.2007 DE 102007056650
(43) Veröffentlichungstag der Anmeldung: 06.10.2010
(73) Patentinhaber: RAG Aktiengesellschaft, 45128 Essen (DE)
(72) Erfinder: JUNKER, Martin, 47495 Rheinberg (DE); MÜLLER, Uwe, 48317 Drensteinfurt (DE); WILKIN, Heinz-Josef, 48249 Dülmen (DE); PEGEL, Roland, 45699 Herten (DE)
(74) Vertreter: Müller, Karl-Ernst
(86) Internationale Anmeldenummer: PCT/EP2008/001723
(87) Internationale Veröffentlichungsnummer: WO 2009/065448

(56) Entgegenhaltungen:
- DE-A1- 3 538 674
- DE-A1- 10 149 011
- DE-B1- 1 189 507
- DE-B3- 10 360 089
- DE-U1- 29 923 750
- US-A- 5 999 865
- US-A- 6 062 801

## Beschreibung

Die Erfindung betrifft ein Verfahren zur Abwicklung von Transportvorgängen von einer übertägigen und/oder untertägigen Beladung zu den im untertägigen Bergbau einem häufigen Ortswechsel unterworfenen Bedarfsstellen, wie Vortriebs- und Gewinnungsbetriebe sowie Montage- und Demontagebetriebe.

In Betrieben des untertägigen Bergbaus besteht generell das Problem des Transports aller Bedarfsgüter von Übertage bis zu den Einsatz- bzw. Verbrauchsstellen untertage beziehungsweise des Transports der Bedarfsgüter im untertägigen Querverkehr zwischen untertägigen Lagern und einzelnen Einsatz- oder Verbrauchsstellen beziehungsweise zwischen den Einsatz- oder Verbrauchsstellen untereinander. Die Problemstellung ist dadurch gekennzeichnet, dass einerseits sich die örtliche Lage der Einsatz- oder Verbrauchsstellen im untertägigen Grubengebäude ständig ändert, und andererseits sich zusätzlich die zur Verfügung stehenden Transportwege in den untertägigen Grubenräumen verändern; so kommt es aufgrund äußerer Einflüsse zur wechselnden Einrichtung von Langsamfahrstrecken, oder die Transportwege weisen unterschiedliche Eigenschaften im Hinblick auf ein Einfallen oder Ansteigen von Wegabschnitten auf. Da die meisten Transportwege untertage nur im Einwegverkehr betrieben werden können, bedarf es einer sorgfältigen Aufstellung von Fahrplänen, damit es nicht zu unerwünschten Begegnungen von Transportmitteln beziehungsweise zu Stauungen von Transportmitteln an neuralgischen Punkten innerhalb eines Grubengebäudes kommt.

Ein gattungsgemäßes Verfahren zur Abwicklung von Transportvorgängen ist beispielsweise aus der US-A-5999865 bekannt. Zur Abwicklung der Transportvorgänge dienen mannlos betriebene, selbstfahrende Transportmittel, die mittels zweidimensional arbeitender Lasereinrichtungen längs der vorbestimmten Transportwege fahren. Das bekannte Verfahren baut auf einer Abfolge von einzelnen Verfahrensschritten auf, nämlich einer Planungsvorbereitung durch Erfassung der zur Verfügung stehenden Transportwege und deren Kreuzungen, einer anschließenden Routenplanung für die im Einzelnen zu durchfahrenden Transportwege, einer automatischen Navigation der Transportmittel längs der zu durchfahrenden Transportwege und einer Verfolgung, ob der jeweilige Transportweg vollständig vollzogen oder aber unterbrochen wurde einschließlich einer gegebenenfalls vorzunehmenden Korrektur des Transportweges. Bei dem bekannten Verfahren sind jedoch unter anderem die Transportkapazitäten der eingesetzten Transportmittel nicht berücksichtigt beziehungsweise in Betracht gezogen, so dass eine Versorgungssicherheit der entsprechenden Verbrauchsstellen nicht gewährleistet ist.

Der Erfindung liegt daher die Aufgabe zugrunde, ein Verfahren der eingangs angegebenen Art so auszugestalten, dass entlang der sich einstellenden Transportketten die Prozesse der über- und untertägigen Transportabwicklung optimiert sind und die Versorgungssicherheit der untertägigen Einsatz- bzw. Verbrauchsstellen erhöht ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht hierzu im einzelnen vor, dass in einer rechnergestützten Steuereinheit sämtliche in dem Grubengebäude zur Verfügung stehenden Transportwege einschließlich deren die Transportkapazitäten beeinflussenden Zustandsdaten sowie die längs der Transportwege beweglichen Transportmittel und Transportbehälter mit ihren zugehörigen Kapazitätsdaten und jeweiligen Standorten über und untertage sowie mit ihren jeweiligen Fahrplänen erfasst sind und dass die Steuereinheit für die abzuwickelnden Transportvorgänge unter Berücksichtigung von Gewicht und Abmessung der zu transportierenden Güter automatisch einen an die jeweilige, aus den erfassten Daten ermittelte Betriebssituation angepassten Leitweg und Fahrplan für ein ausgewähltes Transportmittel generiert und Fahraufträge an automatisierte, mannlos betriebene Transportmittel auslöst oder an dem Bediener eines ausgewählten Transportmittels zugeordnete Kommunikationsmittel übermittelt.

Zunächst ist demnach vorgesehen, die Transportwege in dem in der Steuereinheit abgelegten Datenbestand zu erfassen und zwar einschließlich der die Transportkapazität beeinflussenden Zustandsdaten. Nach Ausführungsbeispielen der Erfindung können diese Zustandsdaten Einspurigkeit oder Mehrspurigkeit der Transportwege, ein Ansteigen oder Einfallen der Transportwege und/oder eingerichtete Langsamfahrstrecken umfassen, weil auf dieser Basis erst eine optimale Steuerung der abzuwickelnden Transportvorgänge möglich ist. Gleichzeitig sind in dem Datenbestand die Transportmittel und Transportbehälter mit ihren zugehörigen Kapazitätsdaten und jeweiligen Standorten sowie ihren jeweiligen Fahrplänen erfasst, so dass die Steuereinheit auf diese Daten zugreifen und darauf basierend bestimmt werden kann, welche Transportmittel und Transportbehälter für die Durchführung eines speziellen Transportvorganges heranziehbar sind. Die Transportmittel umfassen dabei die über- und untertage einzusetzenden Antriebe wie Lokomotiven, Einschienehängebahnen und die Schachtförderung, während die die Transportbehälter betreffenden Daten Abmessungen und zulässiges Gewicht der damit zu transportierenden Güter betreffen. Damit ermöglichen die in der Steuereinheit abgelegten Daten ein entsprechendes Leerbehältermanagement. Zur Durchführung eines konkreten Transportvorganges für bestimmte Güter ermittelt die Steuereinheit unter Berücksichtigung aller aufgrund fortlaufender, ständiger Erfassung stets aktueller Daten den bestmöglichen Leitweg und passt den durchzuführenden Transport in die bestehenden Fahrpläne für andere Transporte ein. Als Ergebnis der entsprechenden Abprüfung löst die Steuereinheit Fahraufträge im Falle von automatisierten, mannlos betriebenen Transportmitteln aus oder übermittelt entsprechende Daten an die häufig im gesamten Grubengebäude verteilt tätigen Bedienerpersonen, die gegebenenfalls diese Transportbefehle zu den mitgeteilten Zeitpunkten auszuführen haben. Damit ist in vorteilhafter Weise eine durchgängige Planung und Steuerung der gesamten Transportabwicklung bis zum Zielort jeweils in Echtzeit möglich.

Nach einem Ausführungsbeispiel der Erfindung ist vorgesehen, dass die aktuellen Betriebsdaten wie Tankinhalt, aufgelaufene Betriebszeiten der Transportmittel sowie zugehörige Instandhaltungsdaten, Wartungs- und Prüfungsintervalle, in der Steuereinheit erfasst sind und die Steuereinheit die jeweilige Einsatzbereitschaft der Transportmittel für die Festlegung von Leitweg und Fahrplan der einzusetzenden Transportmittel berücksichtigt. Damit ist es in vorteilhafter Weise möglich, schon im Stadium der Festlegung von Leitweg und Fahrplan vorausschauend Einschränkungen in den Transportkapazitäten der Transportmittel zu berücksichtigen, wobei damit gleichzeitig die vorteilhafte Möglichkeit einer Verknüpfung der Transportplanung mit den Unterstützungsprozessen wie Instandhaltung und/oder Reparatur besteht.

Soweit sich Einschienehängebahnen im Gegensatz zu den belastbareren Flurfördermitteln häufiger als Kapazitätsengpass für die Transportabwicklung herausstellen, kann nach einem Ausführungsbeispiel der Erfindung vorgesehen sein, dass für Einschienenhängebahnen als Transportmittel die Anzahl der Hubbalken und die zulässigen Anhängelasten als Kapazitätsdaten in der Steuereinheit erfasst sind und die Steuereinheit die jeweilige Zuggesamtlast bei der Festlegung von Leitweg und Fahrplan der einzusetzenden Transportmittel berücksichtigt. Diese Zuggesamtlast ist auf die Zustandsdaten des beim Transport zu bewältigenden Streckenabschnitts abzustimmen.

Die Transportplanung umfasst auch die Beladung und gegebenenfalls eine Umladung bzw. Entladung der Transportbehälter, und daher ist nach einem Ausführungsbeispiel der Erfindung vorgesehen, dass in der Steuereinheit Daten über die betrieblich verfügbaren Verladeeinheiten hinterlegt sind und die Steuereinheit bei der Festlegung von Leitweg und Fahrplan der einzusetzenden Transportmittel die vorgeschaltete Verladung der zu transportierenden Güter berücksichtigt. Somit kann die Steuereinheit bei der Festlegung der Transportvorgänge die Ladearbeiten berücksichtigen und vorgeben und bei automatisch arbeitenden Verladesystemen diese Verladevorgänge auch auslösen.

Nach einem Ausführungsbeispiel der Erfindung ist vorgesehen, dass die in der Steuereinheit abgelegten Daten in eine visuelle Darstellung der Transportwege sowie der Standorte von Transportmitteln und Transportbehältern umgesetzt werden, wobei zusätzlich in die visuelle Darstellung auch die Betriebszustände der jeweils laufenden Transportvorgänge einbezogen sein können. Hiermit ist der Vorteil verbunden, dass die Überwachung der gesamten Transportabwicklung in einer Leitwarte möglich ist und bei entsprechenden Systemfehlern oder Betriebsstörungen oder Unfällen rechtzeitig eingegriffen werden kann.

Soweit also gemäß einem in der betrieblichen Praxis des untertägigen Bergbaus auftretenden Ausführungsbeispiel der Erfindung ein aktuell notwendiger Transport beispielsweise eines Ausbau-Ersatzteiles von Übertage bis zu einem laufenden Gewinnungsbetrieb durchgeführt werden soll, wird diese Transportanforderung mit den entsprechenden Daten von übertägigem Lagerplatz, Zielort am Gewinnungsbetrieb, Abmessungen und Gewicht des Ersatzteils sowie Zeitvorgabe für den Bedarf im Gewinnungsbetrieb in die Steuereinheit eingegeben. Anhand der abgelegten beziehungsweise von der Steuereinheit verarbeiteten Daten kann zunächst in der Steuereinheit abgeprüft werden, ob die aktuellen Fahrpläne der übrigen in Abwicklung stehenden beziehungsweise geplanten Transportvorgänge eine Integration des neuen Transportvorganges zulassen, ferner ob Transportmittel und Transportbehälter für die Abwicklung des Transportvorganges zur Verfügung stehen, und ob gegebenenfalls ein anderer Transportvorgang in Vorbereitung steht, der sich mit dem anstehenden, abzuarbeitenden Transportvorgang deckt. Ferner kann überprüft werden, ob andere Transportmittel beziehungsweise Transportbehälter in der Nähe verfügbar sind, ob das in Aussicht genommene Transportmittel entsprechend seiner Betriebsdaten für die Abwicklung des Transportvorganges ohne Wartung oder Instandhaltungsnotwendigkeit zur Verfügung steht und genügend Treibstoff für die Abwicklung des Transportvorganges zur Verfügung steht und ob während der Durchführung des Transportvorganges eventuell erforderliches Bedienerpersonal bereitsteht.

Nach Überprüfung der vorstehenden Kriterien wird der Verladeprozess anhand der abgelegten, darauf bezogenen Daten festgelegt, und es werden anschließend der Leitweg und der zugehörige Fahrplan unter Berücksichtigung der Gesamtfahrpläne aller weiteren Transportvorgänge innerhalb des Grubengebäudes festgelegt. Soweit möglich werden anschließend bei Einsatz von automatisierten Transportmitteln die Fahraufträge aufgelöst und/oder es werden die entsprechenden Daten an die im Grubengebäude verteilt tätigen Mitarbeiter übermittelt. Hierzu sind im Grubengebäude stationäre Personalcomputer aufgestellt beziehungsweise ist das Bedienungspersonal mit Pocket-Personalcomputern auf kabelloser W-Lan-Basis ausgerüstet, so dass eine direkte Kommunikation mit der Steuereinheit beziehungsweise mit einer alle Betriebsvorgänge überwachenden Leitwarte möglich ist.

Die in der vorstehenden Beschreibung, den Patentansprüchen und der Zusammenfassung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Verfahren zur Abwicklung von Transportvorgängen von einer übertägigen und/oder untertägigen Beladung zu den im untertägigen Bergbau einem häufigen Ortswechsel unterworfenen Bedarfsstellen, wie Vortriebs- und Gewinnungsbetrieben sowie Montage- und Demontagebetrieben, **dadurch gekennzeichnet, dass** in einer rechnergestützten Steuereinheit sämtliche in dem Grubengebäude zur Verfügung stehenden Transportwege einschließlich deren die Transportkapazitäten beeinflussenden Zustandsdaten sowie die längs der Transportwege beweglichen Transportmittel und Transportbehälter mit ihren zugehörigen Kapazitätsdaten und jeweiligen Standorten über und untertage sowie mit ihren jeweiligen Fahrplänen erfasst sind und wobei die Steuereinheit für die abzuwickelnden Transportvorgänge unter Berücksichtigung von Gewicht und Abmessung der zu transportierenden Güter automatisch einen an die jeweilige, aus den erfassten Daten ermittelte Betriebssituation angepassten Leitweg und Fahrplan für ein ausgewähltes Transportmittel generiert und Fahraufträge an automatisierte, mannlos betriebene Transportmittel auslöst oder an dem Bediener eines ausgewählten Transportmittels zugeordnete Kommunikationsmittel übermittelt.

2. Verfahren nach Anspruch 1, bei welchem die aktuellen Betriebsdaten wie Tankinhalt, aufgelaufene Betriebszeiten der Transportmittel sowie zugehörige Instandhaltungsdaten, Wartungs- und Prüfungsintervalle, in der Steuereinheit erfasst sind und die Steuereinheit die jeweilige Einsatzbereitschaft der Transportmittel für die Festlegung von Leitweg und Fahrplan der einzusetzenden Transportmittel berücksichtigt.

3. Verfahren nach Anspruch 1 oder 2, bei welchem für Einschienenhängebahnen als Transportmittel die Anzahl der Hubbalken und die zulässigen Anhängelasten als Kapazitätsdaten in der Steuereinheit erfasst sind und die Steuereinheit die jeweilige Zuggesamtlast bei der Festlegung von Leitweg und Fahrplan der einzusetzenden Transportmittel berücksichtigt..

4. Verfahren nach einem der Ansprüche 1 bis 3, bei welchem in der Steuereinheit Daten über die betrieblich verfügbaren Verladeeinheiten hinterlegt sind und die Steuereinheit bei der Festlegung von Leitweg und Fahrplan der einzusetzenden Transportmittel die vorgeschaltete Verladung der zu transportierenden Güter berücksichtigt.

5. Verfahren nach einem der Ansprüche 1 bis 4, bei welchem die die Transportkapazität beeinflussenden Zustandsdaten der Transportwege die Einspurigkeit oder Mehrspurigkeit der Transportwege, ein Ansteigen oder Einfallen der Transportwege und/oder eingerichtete Langsamfahrstrecken umfassen.

6. Verfahren nach einem der Ansprüche 1 bis 5, bei welchem die in der Steuereinheit abgelegten Daten in eine visuelle Darstellung der Transportwege sowie der Standorte von Transportmitteln und Transportbehältern umgesetzt werden.

7. Verfahren nach Anspruch 6, bei welchem in die visuelle Darstellung die Betriebszustände der jeweils aktuell laufenden Transportvorgänge einbezogen sind.

## Claims

1. Method for executing transport processes from an overground and/or underground loading point to the points of needs which are subject to frequent changes of location in underground mining, such as drift and extraction operations as well as installation and dismantling operations, **characterised in that** all the transport routes available in the pit building, including the status data of the transport routes which affects the transport capacities, and the transport means and transport containers which can be moved along the transport routes, with the associated capacity data thereof and the respective locations thereof above and below ground and with the respective timetables thereof, are recorded in a computer-assisted control unit, and wherein the control unit for the transport processes to be executed automatically generates for a selected transport means a guide route and timetable adapted to the respective operating situation determined from the recorded data, taking into account the weight and dimensions of the goods to be transported, and issues driving orders to automated, unmanned transport means or sends them to communication means assigned to the operator of a selected transport means.

2. Method according to Claim 1, in which the current operating data such as tank content, accumulated operating times of the transport means and associated service data, maintenance and test intervals are recorded in the control unit, and the control unit takes into account the respective readiness for use of the transport means when defining the guide route and timetable of the transport means to be used.

3. Method according to Claim 1 or 2, in which, where overhead monorails are used as the transport means, the number of lifting beams and the permissible towing loads are recorded as capacity data in the control unit, and the control unit takes into account the respective total pulling load when defining the guide route and timetable of the transport means to be used.

4. Method according to one of Claims 1 to 3, in which data on the operationally available loading units is stored in the control unit, and the control unit takes into account the upstream loading of the goods to be transported when defining the guide route and timetable of the transport means to be used.

5. Method according to one of Claims 1 to 4, in which the status data of the transport routes which affects the transport capacity includes whether the transport routes are single-lane or multi-lane, an incline or decline of the transport routes and/or established speed restrictions.

6. Method according to one of Claims 1 to 5, in which the data stored in the control unit is converted into a visual representation of the transport routes and the locations of transport means and transport containers.

7. Method according to Claim 6, in which the operating states of the respective transport processes currently in progress are included in the visual representation.

## Revendications

1. Procédé d'exécution de processus de transport d'un chargement en jour et/ou souterrain vers les endroits nécessaires soumis à un changement de lieu fréquent en exploitation minière souterraine, tels que des creusements et des extractions, ainsi que des montages et des démontages, **caractérisé en ce que** toutes les voies de transport à disposition dans les excavations souterraines, y compris leur données d'état influençant les capacités de transport ainsi que les moyens de transport et les conteneurs de transport mobiles le long des voies de transport avec leurs données de capacité afférentes et emplacements respectifs sur terre et sous terre ainsi qu'avec leurs horaires respectifs sont enregistrés dans une unité de commande informatisée et l'unité de commande pour les processus de transport à exécuter générant automatiquement en tenant compte du poids et de la dimension des produits à transport une voie d'acheminement et des horaires adaptés à la situation d'exploitation respective déterminée à partir des données enregistrées pour un moyen de transport sélectionné et déclenchant des commandes de roulement à l'attention des moyens de transport automatisés, fonctionnant sans homme ou transmettant des moyens de communication associés à l'opérateur d'un moyen de transport sélectionné.

2. Procédé selon la revendication 1, pour lequel les données d'exploitation actuelles telles que le contenu du réservoir, les durées d'exploitation accumulées des moyens de transport ainsi que les données d'entretien afférentes, les intervalles de maintenance et de contrôle sont enregistrés dans l'unité de commande et l'unité de commande tient compte de la disponibilité respective des moyens de transport pour la détermination de la voie d'acheminement et des horaires des moyens de transport à utiliser.

3. Procédé selon la revendication 1 ou 2, pour lequel le nombre de longerons mobiles est enregistré pour des chemins de fer monorail suspendus servant de moyens de transport et les charges remorquées autorisées sont enregistrées comme des données de capacité dans l'unité de commande et l'unité de commande tient compte de la charge de traction entière respective lors de la détermination de la voie d'acheminement et des horaires des moyens de transport à utiliser.

4. Procédé selon l'une quelconque des revendications 1 à 3, pour lequel des données sur les unités de chargement disponibles en fonctionnement sont enregistrées dans l'unité de commande et l'unité de commande tient compte lors de la détermination de la voie d'acheminement et des horaires des moyens de transport à utiliser, du chargement en amont des produits à transporter.

5. Procédé selon l'une quelconque des revendications 1 à 4, pour lequel les données d'état influençant la capacité de transport des voies de transport comportent l'unité ou la multiplicité des voies de transport, une montée ou une inclinaison des voies de transport et/ou des parcours de circulation lente aménagés.

6. Procédé selon l'une quelconque des revendications 1 à 5, pour lequel les données enregistrées dans l'unité de commande sont converties en une représentation visuelle des voies de transport ainsi que des emplacements des moyens de transport et conteneurs de transport.

7. Procédé selon la revendication 6, pour lequel les états d'exploitation des processus de transport en cours respectivement actuellement sont intégrés dans la représentation visuelle.
